# EUROPÄISCHE PATENTSCHRIFT

(11) **EP 0 930 941 B1**
(45) Veröffentlichungstag und Bekanntmachung des Hinweises auf die Patenterteilung: **24.05.2000**
(21) Anmeldenummer: 97913090.3
(22) Anmeldetag: 09.10.1997
(51) Int. Cl.: B02C 18/24

(54) **VERFAHREN UND EINRICHTUNG ZUR AUTOMATISCHEN ÜBERWACHUNG VON MASCHINEN, INSBESONDERE FÜR ZERKLEINERUNGSMASCHINEN, VORZUGSWEISE ROTORSCHEREN**
METHOD AND DEVICE FOR AUTOMATIC MACHINE MONITORING, SPECIALLY FRAGMENTIZING MACHINES, PREFERABLY ROTOR BLADES
PROCEDE ET DISPOSITIF DE SURVEILLANCE AUTOMATIQUE DE MACHINES, NOTAMMENT DE BROYEURS, DE PREFERENCE, DE LAMES DE ROTOR

(30) Priorität: 11.10.1996 DE 19641975
(43) Veröffentlichungstag der Anmeldung: 28.07.1999
(73) Patentinhaber: Svedala Lindemann GmbH, 40231 Düsseldorf (DE)
(72) Erfinder: VAN DER BEEK, August, D-41515 Grevenbroich (DE); SPIESSHOFER, Thomas, D-41541 Dormagen (DE); SCHNEIDER, Willi, D-42781 Haan (DE); KALDENBACH, Erwin, D-40880 Ratingen (DE)
(86) Internationale Anmeldenummer: DE9702314
(87) Internationale Veröffentlichungsnummer: WO9816318

(56) Entgegenhaltungen:
- WO-A-80/00128
- NL-A- 8 303 051
- US-A- 4 034 918
- US-A- 4 560 110
- US-A- 4 793 561

## Beschreibung

### Technisches Gebiet

Die Erfindung betrifft ein Verfahren und eine Einrichtung zur automatischen Überwachung von Zerkleinerungsmaschinen wie Rotorscheren zum Zerkleinern von sperrigen Abfällen mit zwei parallel zueinander in einem Gehäuse gelagerten, gegenläufig angetriebenen, miteinander kämmenden Schneidrotoren, die jeweils aus mehreren im Abstand auf einer Welle aneinandergereihten, mit Schneidzähnen versehenen Rotorscheiben bestehen, ausgebildet.

### Stand der Technik

Allgemein bekannt sind Steuerungseinrichtungen zum Schutz von Antrieben, die bei Überlastung eines der Antriebselemente Signale erzeugen, die über ein Steuergerät auf den Antrieb einwirken. Diese überwachenden Steuerungen erfassen in der Regel Antriebswerte, wie z.B. Strom, Leistung, Drehzahl, Drehmoment oder dgl..

Zerkleinerungsmaschinen der oben beschriebenen Gattung sind in ihrem Betrieb spezifisch hohen und wechselnden Belastungen ausgesetzt, deren hohe Extremwerte durch die den Zerkleinerungsprozeß blockierende Teile des Aufgabegutes verursacht werden. Diese sind hinsichtlich ihrer Größe, Form oder Materialbeschaffenheit sehr unterschiedlich, lassen sich jedoch letztlich in zerkleinerbare und nicht zerkleinerbare Teile einordnen. Um bei Rotorscheren den Zerkleinerungsprozeß blockierende und insbesondere die Schneidwerkzeuge zerstörende Materialien wie Schwerteile aus Eisen auszusondern, werden nach dem Vorwärtslauf durch sogenannte Reversierbewegungen infolge der Gestaltung der Schneidzähne und Lage der Rotorschere störende Teile zwangsläufig entfernt.

Für eine so arbeitende Rotorschere wurde nach der WO-PCT/JP95/01538 bekannt, den Vorwärtslauf und die Reversierbewegung zeitlich aufeinander abzustimmen, ohne jedoch die Zeit für den Vorwärtslauf und die Reversierbewegung auf Belastungsdaten der Maschine zu beziehen.

Nach der DE 34 12 306 C2 ist auch eine Steuerungseinrichtung zum Schutz eines elektromotorischen Antriebs, insbesondere eines Aktenvernichters, bekannt, die den Antrieb überwacht und bei seiner Überlastung ein Signal erzeugt, welches über ein Steuergerät auf den Antrieb einwirkt. Zur größtmöglichen Schonung der elektrischen und mechanischen Antriebsteile wird das Problem durch ein Aussteuerungsanzeigeelement mit mehreren Leuchtdioden gelöst, welches in Abhängigkeit von dem Aussteueranzeigeelement zugeführten Antriebswerten stufenweise hintereinander angesteuert wird, wobei in Abhängigkeit von der Ansteuerung einer oder mehrerer Stufen das Signal erzeugt wird, welches einen Rückwärtslauf, das sogenannte Reversieren, oder ein Auskuppeln des Antriebs bewirkt. Für Aktenvernichter ist dies eine wirkungsvolle und praktikable Lösung, die jedoch nicht allgemein zur lastabhängigen Überwachung von Maschinen übertragbar und speziell für Zerkleinerungsmaschinen der oben beschriebenen Gattung anwendbar ist.
Auch ist es schon bekannt nach DE 29 37 846, bei einer Maschine zum Zerkleinern von sperrigem Material eine Hochlaufzeit auf eine Mindestdrehzahl fest vorzugeben, so daß die jeweiligen Drehzahlen des Schneidwerkantriebes überwacht werden und derselbe aus dem Vor- bzw. Rücklauf abgestellt wird, wenn er innerhalb der Vorgabezeiten nicht auf die betreffende Mindestdrehzahl gekommen ist.

Damit kann keine lastabhängige Überwachung durch Erkennung der Belastungsart realisiert werden, um zerkleinerbares von nicht zerkleinerbarem Aufgabegut zu unterscheiden.

Die weitere Analyse des einschlägigen Standes der Technik zeigt folgendes Ergebnis, ohne daß daraus Lösungen für die im folgenden zu offenbarende Erfindung übernommen werden können.

Gemäß der US 4,560,110 besitzt eine hydraulische Antriebseinrichtung für einen Shredder Abtastmittel, die an die Antriebsmittel stromaufwärts im Flüssigkeitskreis angeschlossen sind und auf einen Anstieg der an die Pumpmittel gelieferten Kraft über einen vorbestimmten Wert reagieren, indem sie ein Umkehrsignal erzeugen, um schließlich die Rotationsrichtung der Rotorwelle umzukehren und damit die Blockierung zu beseitigen.

Bei der ebenfalls hydraulischen Antriebsvorrichtung nach der gleichen, wie vorstehend beschriebenen Gattung entsprechend der US 4,793,561 reagieren die Blockierungs-Abtastmitttel auf eine vorbestimmte Mindestgeschwindigkeit, die einer Blockierungsbedingung im Shredder entspricht.

Nach der WO 80/00128 bewirkt eine Schalteinheit in der Stromversorgungsleitung zum Motor eine Umkehrung des Motors als Reaktion auf ein Ansteigen des Drehmomentes über einen vorbestimmten Wert als Ergebnis des Auftretens eines erhöhten Widerstandes an den Schneidvorrichtungen.

Der Gegenstand der in der NL 83 03 051 beschriebenen Erfindung reduziert sich auf eine reine Überlastabschaltung, die nicht zur Lösung des hiesigen Problems beitragen kann.

Schließlich ergibt sich auch aus der Schrift US 4,034,918 keine Anregung, die zur Lösung nachstehender Aufgabe beiträgt.

### Darstellung der Erfindung

Der Erfindung liegt die Aufgabe zugrunde, sowohl aus betriebswirtschaftlichen als auch konstruktiven Gesichtspunkten bei im Vorwärtslauf zerkleinernden und im Rückwärtslauf, der sogenannten Reversierbewegung, störende Teile des Aufgabegutes aussondernden Zerkleinerungsmaschinen der eingangs genannten Gattung, trotz den Zerkleinerungsprozeß störender Teile des Aufgabegutes, die zu stoßartigen, extrem hohen Belastungen führen, die Belastungsart der Maschine zu erkennen, den Maschinenbetrieb ohne Störungen weiterzuführen und dabei zerkleinerbares und nichtzerkleinerbares Aufgabegut zu unterscheiden, wobei maschinenbezogene Meßgrößen aufzunehmen und auszuwerten sind.

Erfindungsgemäß wird die Aufgabe durch die Merkmale der Ansprüche 1 bis 22 gelöst.

Die Erfindung zeigte in der Erprobung überraschend den vorteilhaften Effekt, daß
- eine automatische Überwachung für einen wirkungsvollen, hocheffizienten Betrieb der Zerkleinerungsmaschine realisierbar ist und
- die Funktionsteile der Maschine optimal dimensionierbar werden, d.h. der konstruktionsbedingte Materialeinsatz minimiert werden kann.

Bei der Anwendung der Erfindung für Rotorscheren ist besonders vorteilhaft, daß mit der Erfindung eine Kontrolle der Zusammensetzung des zu zerkleinernden Materials zum Schutz und zur Sicherung nachfolgender Prozesse, wie z.B. die Aufbereitung und Verwertung zerkleinerten Papiers, zerkleinerter Kunststoffe und anderer Materialien, die dann frei von störenden Materialien wie Schwerteile aus Eisenmetallen sind, gewährleistet ist.

### Kurze Beschreibung der Zeichnungen

### In den zugehörigen Zeichnungen zeigen

- Fig. 1: das Schema einer erfindungsgemäßen Verfahrensvariante für eine Rotorschere, dargestellt anhand der Kurven gemäß der Maschinenbelastung sowie der Drehrichtung mit schematischer Darstellung des Entfernens eines nichtzerkleinerbaren Teils,
- Fig. 2: das Schema einer weiteren erfindungsgemäßen Verfahrensvariante für eine Rotorschere, dargestellt anhand analoger Bedingungen gemäß Fig. 1,
- Fig. 3: eine Einrichtung zur Durchführung des Verfahrens für eine Rotorschere in schematischer Darstellung,
- Fig 4: eine weitere Einrichtung zur Durchführung des Verfahrens für eine Rotorschere in schematischer Darstellung und
- Fig. 5: eine dritte Einrichtung zur Durchführung des Verfahrens für eine Rotorschere in schematischer Darstellung.

### Bester Weg zur Ausführung der Erfindung

Die Erfindung wird an Ausführungsbeispielen prinzipieller Art dargestellt.

Die Fig. 1 und 2 zeigen das erfindungsgemäße Verfahren anhand von Kurvenverläufen in einem Koordinatensystem über die jeweilige P-Achse (Druck) und die jeweilige t-Achse (Zeit) und die daraus resultierenden kinematischen Abläufe hinsichtlich der Drehrichtung (Pfeile) der Schneidscheiben 8 (Fig. 3, 4 und 5) einer Rotorschere einschließlich das Entfernen der Schwerteile.

Aus Fig. 1 ist zu entnehmen, daß in Abhängigkeit einer einstellbaren, zeitlich differenzierten Meßgrößenkombination M1, M2 der Betrag der Anstiegsgeschwindigkeit der Maschinenbelastung über den Druckanstieg als Gradient erfaßt wird. Bei zerkleinerbarem Aufgabegut läuft der Maschinenbetrieb in der zerkleinernden Drehrichtung der Rotorschere. Bei Anhäufung von zerkleinerbarem Aufgabegut und dem daraus resultierenden Betrag einer relativ geringen Anstiegsgeschwindigkeit der Belastung (Gradient) bis Pmax erfolgt zuerst eine Reversierbewegung des Antriebs, wonach die Schneidscheiben 8 entgegengesetzt den in den Fig. 3, 4 und 5 angegebenen Richtungen (Pfeile) drehen, um dann wiederum die ursprüngliche Richtung für die zerkleinernde Bewegung einzunehmen. Bei anscheinend nichtzerkleinerbarem Aufgabegut wird aufgrund des Betrages einer relativ hohen Anstiegsgeschwindigkeit der Belastung (Gradient) - nach einer eventuellen Reversierung - zunächst der Zerkleinerungsprozeß unterbrochen, das nichtzerkleinerbare Aufgabegut herausgeworfen und dann der normale, zerkleinernde Bewegungsablauf fortgesetzt (Fig. 1a). Dabei ist der Ablauf auch so variierbar, daß eine Reversierung nicht unbedingt erforderlich wird, sondern bei einem Hydromotorantrieb wird aus dem Stillstand und drucklos beginnend statisch der Druck wieder aufgebaut und der Zerkleinerungsvorgang langsam bzw. stetig hochgefahren, um dann das Gut entweder zu zerkleinern oder (erneut) festzustellen, daß es letztlich nicht zerkleinerbar ist (Fig. 1b). Wesentlich hierbei ist, daß die Erfassung des Gradienten unterhalb des eingestellten Wertes Pmax liegt. Bei praktischen Versuchen hat sich herausgestellt, daß der hier in der Fig. 1 bei M2 dargestellte Spitzenwert der Maschinenbelastung auch oberhalb Pmax liegen kann.

Entsprechend der Fig. 2 ist in weiterer Ausbildung des Verfahrens der Ablauf so gesteuert, daß beim Erreichen einer ersten Meßgröße M1 bei Pmax und Anhäufung von zerkleinerbarem Aufgabegut zuerst eine Reversierbewegung des Antriebs, dann eine anschließende weitere Bewegung für die Zerkleinerung eingeleitet wird, um dann beim Überschreiten einer einstellbaren zweiten Meßgröße aufgrund des Vorhandenseins von nichtzerkleinerbarem Aufgabegut den Zerkleinerungsprozeß - nach einer eventuellen Reversierung - zunächst abzubrechen, das nichtzerkleinerbare Aufgabegut zu entfernen und danach im Normalbetrieb einer Zerkleinerung weiterzufahren.

Die Fig. 3, 4 und 5 zeigen drei prinzipielle Lösungsvarianten von Einrichtungen zur Durchführung des Verfahrens.
In diesen sind die Schneidrotoren 8 einer nicht dargestellten Rotorschere mit dem hydraulischen Antrieb wie Hydromotor 7 und die Drehmomentstütze 1 als für das Erfindungsprinzip wesentliche Wirkungselemente für die Abnahme der Belastungsdaten herausgestellt.

Gemäß Fig. 3 werden nach einer der beschriebenen verfahrensgemäßen Ausführungsform der Rotorscherenbelastung entsprechende Kräfte F1, F2, F3, F4 abgeleitet, z.T. gemessen und ausgewertet bzw. gebildet. Dazu ist die Drehmomentstütze 1 zur Aufnahme der Kraft F1 aus der Drehbewegung der Rotorschere an einer Kolbenstange 2 eines Hydraulikzylinders 3 angelenkt. Zwischen der Drehmomentstütze 1 und dem Hydraulikzylinder ist eine Feder 4 zur Erzeugung der Kraft F2 angeordnet, die der Kraft F1 entgegenwirkt. Dem Kolbenraum des Hydraulikzylinders 3 ist eine hydraulische Verbindung 5 zu einem speicherartigen Behälter 6 nachgeschaltet. Dieser wird wahlweise zur Sicherstellung einer jeweils erforderlichen Vorspannung als Basisdruck für die Gewährleistung der Vorspannung und Erzeugung einer Vorspannkraft F3, die die Kraft F2 überlagert und der Kraft F1 entgegenwirkt, gefüllt. In der hydraulischen Verbindung 5 sind nicht dargestellte Sensoren untergebracht für die Erzeugung der Meßgrößen M1, M2, um infolge der zeitlichen Differenziertheit dieser Meßgrößen (Gradient) den erfindungstypischen verfahrensgemäßen Ablauf des Zerkleinerungsprozesses der Rotorschere zu steuern (Fig. 1).
Bei dieser Einrichtung bilden die so beschriebenen Mittel für die Kräfte F1, F2 und F3 ein Dämpfungssystem mit Dämpfungskräften F4 zur Erzeugung eines Dämpfungsdekrements.

Eine andere Variante einer erfindungsgemäßen Einrichtung nach Fig. 4 sieht in der als Biegebalken wirkenden Drehmomentstütze 1 ein Meßelement 1.1 wie Dehnmeßstreifen zur Messung der Durchbiegung der Drehmomentstütze 1 vor, das mit einem Meßverstärker 1.2 verbunden ist. Alternativ dazu kann sich die Drehmomentstütze 1 auch unter Zwischenschaltung eines mit einem anderen Meßverstärker 1.4 verbundenen Piezo-Elementes als weiteres Meßelement 1.3 abstützen, welche Meßelemente 1.1, 1.3 die der Rotorscherenbelastung entsprechende Kraft F1 messen.
Der erste 1.2 oder der zweite Meßverstärker 1.4 wertet die Maschinenbelastung gemäß der Fig. 1 und 2 zur Erzeugung der Meßgrößen M1, M2 und/oder den Betrag der Geschwindigkeit des Belastungsanstiegs als Gradient aus, um den kinematischen Ablauf des Betriebs der Rotorschere - verfahrensgemäß wie oben beschrieben - zu steuern.

Schließlich kann nach Fig. 5 eine erfindungsgemäße Einrichtung auch zur Realisierung des Verfahrens führen, wenn zwischen dem Hydromotor 7 und einer Hydropumpe 9 ein Drucksensor 7.1 zur Aufnahme des Geschwindigkeitsanstiegs (Gradient) der Belastung vorgesehen und über eine Steuerung 7.2 der erfindungsgemäße Verfahrensablauf beeinflußt wird.

### Gewerbliche Anwendbarkeit

Besonders wirksam können das erfindungsgemäße Verfahren und dementsprechende Einrichtungen in der Praxis mit einer installierten Software eingesetzt werden, um letztlich die Zerkleinerungsmaschine - wie hier die Rotorschere - bei einerseits optimierter Zerkleinerung von Sperrgut und andererseits Aussonderung von nichtzerkleinerbarem Aufgabegut sowohl hocheffizient als auch schonend zu betreiben.

### Bezugszeichenliste

- 1 =: Drehmomentstütze
- 1.1 =: erstes Meßelement
- 1.2 =: erster Meßverstärker
- 1.3 =: zweites Meßelement / Piezo-Element
- 1.4 =: zweiter Meßverstärker
- 2 =: Kolbenstange
- 3 =: Hydraulikzylinder
- 4 =: Feder
- 5 =: hydraulische Verbindung
- 6 =: speicherartiger Behälter
- 7 =: Hydromotor
- 7.1 =: Drucksensor
- 7.2 =: Steuerung
- 8 =: Schneidscheibe
- 9 =: Hydropumpe

- F1 =: Kraft (Reaktion)
- F2 =: Kraft (Aktion)
- F3 =: Vorspannkraft
- F4 =: Dämpfungskraft
- M1 =: erste Meßgröße
- M2 =: zweite Meßgröße

- Pmax =: eingestellter Belastungswert

## Patentansprüche

1. Verfahren zur automatischen, lastabhängigen Überwachung einer im Vorwärtslauf zerkleinernden und im Rückwärtslauf, der sogenannten Reversierbewegung, störende Teile des Aufgabegutes aussondernden Rotorschere zur Unterscheidung von zerkleinerbarem und nicht zerkleinerbarem Aufgabegut und Erzeugung von Informationen für den Ablauf des Zerkleinerungsprozesses, **dadurch gekennzeichnet**, daß in Abhängigkeit von Meßgrößen (M1, M2, Fig. 1) der Betrag der Anstiegsgeschwindigkeit der Maschinenbelastung als Gradient erfaßt, daraus zerkleinerbares oder nicht zerkleinerbares Aufgabegut unterschieden und danach bei zerkleinerbarem Aufgabegut der Maschinenbetrieb fortgesetzt wird und bei Anhäufung von zerkleinerbarem Gut zuerst eine Reversierbewegung des Antriebs sowie dann eine anschließende weitere Bewegung für die Zerkleinerung eingeleitet werden, wobei bei nichtzerkleinerbarem Aufgabegut zunächst der Zerkleinerungsprozeß abgebrochen wird (Fig. 1a).

2. Verfahren nach Anspruch 1, **dadurch gekennzeichnet**, daß ohne Reversierung aus dem Stillstand stetig mit wachsendem Belastungszustand im Vorwärtslauf die Maschine betrieben wird, um das Aufgabegut schließlich zu zerkleinern oder (erneut) festzustellen, daß es nicht zerkleinerbar und auszusondern ist (Fig. 1b).

3. Verfahren nach Anspruch1, **dadurch gekennzeichnet**, daß beim Erreichen der ersten Meßgröße (Fig. 2, M1) bei Pmax und Anhäufung von zerkleinerbarem Aufgabegut zuerst eine Reversierbewegung des Antriebs, dann eine anschließende weitere Bewegung für die Zerkleinerung eingeleitet wird, um dann beim Überschreiten der zweiten Meßgröße (M2) aufgrund des Vorhandenseins von nichtzerkleinerbarem Aufgabegut den Zerkleinerungsprozeß zunächst abzubrechen, das nichtzerkleinerbare Aufgabegut zu entfernen und danach im Zerkleinerungsbetrieb weiter zu fahren.

4. Verfahren nach Anspruch 1, **dadurch gekennzeichnet**, daß
a) aus der Maschine mindestens eine der Maschinenbelastung entsprechende Kraft (Fig. 3, F1, F2, F3, F4) abgeleitet, gemessen und ausgewertet wird,
b) beim Erreichen und/oder Überschreiten von einstellbaren Meßgrößen (M1, M2) der kinematische Ablauf des Systems von Elementen der Maschine verändert wird, wobei
c) die Beanspruchung mindestens eines Maschinenelementes erfaßt wird.

5. Verfahren nach Anspruch 1, **dadurch gekennzeichnet**, daß
a) eine der Belastung der Rotorschere entsprechende Kraft (F1) abgeleitet wird, der eine Kraft (F2) entgegenwirkt, welche von einer Vorspannkraft (F3) überlagert ist, und eine Dämpfungskraft (F4) gebildet wird,
b) in Abhängigkeit der Meßgrößen (M1, M2, Fig. 1) die Anstiegsgeschwindigkeit der Maschinenbelastung erfaßt, daraus zerkleinerbares oder nicht zerkleinerbares Aufgabegut unterschieden und danach bei zerkleinerbarem Aufgabegut der Maschinenbetrieb fortgesetzt wird und bei Anhäufung von zerkleinerbarem Gut zuerst eine Reversierbewegung des Antriebs sowie dann eine anschließende weitere Bewegung für die Zerkleinerung eingeleitet werden, wobei bei nichtzerkleinerbarem Aufgabegut zunächst der Zerkleinerungsprozeß abgebrochen wird.
c) die Beanspruchung mindestens eines Elementes der Zerkleinerungsmaschine durch Dämpfung einer vom nichtzerkleinerbaren Aufgabegut verursachten ruck-/stoßartigen oder schwingungsbedingten Belastung im Zerkleinerungsprozeß heruntergesetzt wird bei Gewährleistung einer im Dämpfungssystem einstellbaren Vorspannung und
d) die einstellbaren druckabhängigen Meßgrößen durch Dämpfung beeinflußt werden.

6. Verfahren nach Anspruch 1, **dadurch gekennzeichnet**, daß bei nichtzerkleinerbarem Aufgabegut zunächst der Zerkleinerungsprozeß vor dem Überschreiten der Nennbelastung abgebrochen wird.

7. Verfahren nach Anspruch 5, **dadurch gekennzeichnet**, daß die Einstellung der Vorspannung in Abhängigkeit von der Form, Größe oder Materialbeschaffenheit des zu zerkleinernden Aufgabegutes erfolgt.

8. Verfahren nach Anspruch 1, **dadurch gekennzeichnet**, daß nach der Stillsetzung des Antriebs zum Lösen des nichtzerkleinerbaren Aufgabegutes eine Reversierbewegung in Abhängigkeit von einem definierten Wert einer definierten dritten, nicht bezeichneten Meßgröße erfolgt.

9. Verfahren nach Anspruch 1, **dadurch gekennzeichnet**, daß nach der Reversierbewegung mindestens eine erneute Bewegung für die Zerkleinerung eingeleitet und das gelöste Aufgabegut erneut dem Zerkleinerungsprozeß zugeführt wird.

10. Verfahren nach Anspruch 5, **dadurch gekennzeichnet**, daß mindestens eine Reversierung des Antriebs mit einem anschließenden weiteren Zerkleinerungsprozeß erfolgt.

11. Verfahren nach Anspruch 8 oder 10, **dadurch gekennzeichnet**, daß die dritte Meßgröße in Abhängigkeit von dem Drehwinkel der nicht bezeichneten Hauptwellen der Rotorschere gebildet wird.

12. Verfahren nach Anspruch 8 oder 10, **dadurch gekennzeichnet**, daß die dritte Meßgröße in Abhängigkeit von einer/einem Strecke/Weg gebildet wird.

13. Verfahren nach Anspruch 8 oder 10, **dadurch gekennzeichnet**, daß die dritte Meßgröße in Abhängigkeit von der Zeit gebildet wird.

14. Verfahren nach Anspruch 1 oder 8, **dadurch gekennzeichnet**, daß nach dem Lösen des nichtzerkleinerbaren Aufgabegutes in Abhängigkeit von einem definierten Wert einer nichtbezeichneten vierten Meßgröße das nichtzerkleinerbare Aufgabegut aus dem Zerkleinerungsprozeß entfernt wird.

15. Verfahren nach Anspruch 10, **dadurch gekennzeichnet**, daß nach mehrmaliger Reversierung des Antriebs bei erfolglosem Zerkleinern des Aufgabegutes in Abhängigkeit einer einstellbaren Anzahl der Zerkleinerungsversuche das Aufgabegut aus dem Zerkleinerungsprozeß entfernt wird.

16. Verfahren nach einem der Ansprüche 1 bis 15, **gekennzeichnet durch** die Verwendung eines rechnergestützten Progamms zur Ausübung der Verfahrensmerkmale in Abhängigkeit der Meßgrößen der Maschinenbelastung zur Steuerung des kinematischen Ablaufs des Maschinenprozesses wie des Zerkleinerungsprozesses.

17. Einrichtung zur Durchführung des Verfahrens nach Anspruch 1 zur automatischen, lastabhängigen Überwachung einer im Vorwärtslauf zerkleinernden und im Rückwärtslauf, der sogenannten Reversierbewegung, störende Teile des Aufgabegutes aussondernden Rotorschere zur Unterscheidung von zerkleinerbarem und nicht zerkleinerbarem Aufgabegut mit Mitteln zur Erzeugung von Informationen für den Ablauf des Zerkleinerungsprozesses **dadurch gekennzeichnet**, daß die Mittel in Abhängigkeit von Meßgrößen (M1, M2) den Betrag der Anstiegsgeschwindigkeit der Maschinenbelastung als Gradient erfassen und die Mittel zerkleinerbares oder nicht zerkleinerbares Aufgabegut unterscheiden sowie den kinematischen Ablauf des Betriebs der Rotorschere beeinflussen.

18. Einrichtung nach Anspruch 17, **gekennzeichnet durch**
a) erste Mittel zur Übertragung einer aus der Maschine abgeleiteten, der Maschinenbelastung entsprechenden Kraft (F1),
b) zweite Mittel zur Erzeugung einer Kraft (F2), die der Kraft (F1) entgegenwirkt,
c) dritte Mittel zur Übertragung einer aus der Vorspannung abgeleiteten Vorspannkraft (F3), die die Kraft (F2) überlagert und der Kraft (F1) entgegenwirkt, wobei
d) diese Mittel ein Dämpfungssystem mit Dämpfungskräften (F4) zur Erzeugung eines Dämpfungsdekrements darstellen und
e) vierte Mittel zur Erzeugung der Meßgrößen (M1, M2) für die Beeinflussung des kinematischen Ablaufs des Betriebs der Maschine.

19. Einrichtung nach Anspruch 18 zur Überwachung des Betriebs insbesondere einer hydraulisch angetriebenen Zerkleinerungsmaschine, vorzugsweise Rotorschere, **gekennzeichnet durch**
a) eine Drehmomentstütze (1) zur Aufnahme von Kräften (F1) aus Drehbewegungen der Zerkleinerungsmaschine, die an einer Kolbenstange (2) eines Hydraulikzylinders (3) angelenkt ist,
b) eine Feder (4) zur Erzeugung der Kraft (F2),
c) mindestens eine hydraulische Verbindung (5) zwischen dem Kolbenraum oder Kolben- und Ringraum eines Hydraulikzylinders (3) zu einem speicherartigen Behälter (6), der wahlweise zur Sicherstellung einer jeweils erforderlichen Vorspannung (Basisdruck) für die Gewährleistung der Vorspannung füllbar ist,
d) eine hydraulische Verbindung zwischen dem Kolbenraum oder Kolben- und Ringraum des Hydraulikzylinders (3) zu einem nicht dargestellten Versorgungssystem zur Einstellung der Vorspannung (Basisdruck),
e) mindestens einen nicht dargestellten Sensor zur Erzeugung von Signalen zur Überleitung in ein nicht dargestelltes Auswertegerät für mindestens eine Meßgröße (M1), von der mindestens ein Wert zur Veränderung des kinematischen Ablaufes der Zerkleinerungsmaschine erzeugt wird, und mindestens eine weitere Meßgröße (M2), die von der ersten unabhängig oder in Reihenfolge zeitlich differenziert ist, und die den Zerkleinerungsprozeß zunächst unterbricht und dies anzeigt.

20. Einrichtung zur Durchführung des Verfahrens nach Anspruch 19 **dadurch gekennzeichnet**, daß zur Durchführung der Reversierbewegung ein Hydraulikzylinder mit der Drehmomentstütze (1) verbunden, der Hub des Hydraulikzylinders in Abhängigkeit von der Größe des Reversierungswinkels, z.B. 30 ° - 60 °, eines Rotors der Rotorschere einstellbar, wobei während des Reversiervorganges die Druck- und/oder Saugleitung eines Hydroantriebs abgesperrt oder die Drehmomentstütze (1) kraft- und/oder formschlüssig mit der nicht dargestellten Welle der Rotorschere verbunden ist.

21. Einrichtung nach Anspruch 17, **dadurch gekennzeichnet**, daß bei einer Rotorschere mit Antrieb durch Hydromotor (7) ein den Druckanstieg erfassender und zeitlich differenzierte Meßgrößen (M1, M2) erzeugender Drucksensor (7.1) für die Messung der Anstiegsgeschwindigkeit der Maschinenbelastung vorgesehen ist, welcher mit einer Steuerung (7.2) zur Beeinflussung des kinematischen Ablaufs des Betriebs der Rotorschere verbunden ist.

22. Einrichtung nach Anspruch 17, **dadurch gekennzeichnet**, daß bei einer Rotorschere an einer Drehmomentabstützung (1) mindestens ein Meßelement (1.1, 1.3) zur Messung der Maschinenbelastung angebracht und mit einem Meßverstärker (1.2, 1.4) verbunden ist.

## Claims

1. A procedure for the automatic, load-dependent monitoring of rotor shears that comminute when running forward, and separate out disrupting parts of the charging material when running backwards, in reverse, to differentiate between comminutable and non-comminutable charging material, and generate information for the progression of the comminution process, characterized by the fact that, depending on the measured variables (M1, M2, Fig. 1), the machine load build-up rate is acquired as a gradient, a differentiation is made between charging material that can and cannot be comminuted from this gradient, and the machine is then operated further given comminutable charging material, wherein, given an accumulation of comminutable material, an initial reverse motion of the drive followed by another motion for comminution are initiated, with the comminution process first being terminated in the event of non-comminutable charging material (Fig. 1a).

2. A procedure according to claim 1, characterized by the fact that, without reversing from standstill, the machine is continuously operated in the forward mode with a growing load state to finally comminute the charging material or (again) determine that it cannot be comminuted and must be separated out (Fig. 1b).

3. A procedure according to claim 1, characterized by the fact that, upon reaching the first measured variable (Fig. 2, M1) at Pmax and given the accumulation of comminutable charging material, an initial reverse motion of the drive followed by an additional motion for comminution are initiated, after which, if the second measured variable (M2) is exceeded due to the presence of non-comminutable charging material, the comminution process is first terminated, the non-comminutable charging material is removed, and then operation is continued in the comminution mode.

4. A procedure according to claim 1, characterized by the fact that
a) at least one force corresponding to the machine load (Fig. 3, F1, F2, F3, F4) is derived from the machine, measured and evaluated.
b) when adjustable measured values (M1, M2) are reached and/or exceeded, the kinematic sequence of the system is altered by elements of the machine, wherein
c) the load of at least one machine element is ascertained.

5. A procedure according to claim 1, characterized by the fact that
a) a force (F1) corresponding to the rotor shear load is derived, wherein this load counteracts a load (F2) superposed by a pre-tensioning force (F3), and a dampening force (F4) is generated,
b) depending on the measured variables (M1, M2, Fig. 1), the machine load build-up rate is acquired, a differentiation is made between charging material that can and cannot be comminuted from this gradient, and the machine is then operated further given comminutable charging material, wherein, given an accumulation of comminutable material, an initial reverse motion of the drive followed by another motion for comminution are initiated, with the comminution process first being terminated in the event of non-comminutable charging material,
c) the load placed on at least one element of the comminution machine is diminished by damping a caused by a recoil/impact-type or oscillation-induced load caused by the non-comminutable charging material in the comminution process, while ensuring an initial tension adjustable in the dampening system, and
d) the adjustable, pressure-dependent measured variables are influenced by dampening.

6. A procedure according to claim 1, characterized by the fact that, given non-comminutable charging material, the comminution process is initially terminated before the rated load is exceeded.

7. A procedure according to claim 5, characterized by the fact that the initial tension is set depending on the shape, size or material constitution of the comminutable charging material.

8. A procedure according to claim 1, characterized by the fact that, after the drive is stopped to loosen the non-comminutable charging material, a reverse motion takes place as a function of a defined value for a defined third measured variable (not specified).

9. A procedure according to claim 1, characterized by the fact that, after the reverse motion, at least one renewed motion is initiated for comminution, and the loosened charging material is again routed to the comminution process.

10. A procedure according to claim 5, characterized by the fact that at least one reversal of the drive followed by an additional comminution process takes place.

11. A procedure according to claim 8 or 10, characterized by the fact that the third measured variable is generated as a function of the rotational angle of the main shafts of the rotor shears (not specified).

12. A procedure according to claim 8 or 10, characterized by the fact that the third measured variable is generated as a function of one segment/path.

13. A procedure according to claim 8 or 10, characterized by the fact that the third measured variable is generated as a function of time.

14. A procedure according to claim 1 or 8, characterized by the fact that, after the non-comminutable charging material has been loosened, the non-comminutable charging material is removed from the comminution process as a function of a defined value for a fourth measured variable (not specified).

15. A procedure according to claim 10, characterized by the fact that, after several reversals of the drive given an unsuccessful comminution of the charging material, the charging material is removed from the comminution process as a function of an adjustable number of comminution attempts.

16. A procedure according to one of claims 1 to 15, characterized by the use of a computer-assisted program for executing the procedural features as a function of the measured variables for machine load to control the kinematic sequence of the machine process and comminution process.

17. A device for executing the procedure according to claim 1 for the automatic, load-dependent monitoring of rotor shears that comminute when running forward, and separate out disrupting parts of the charging material when running backwards, in reverse, to differentiate between comminutable and non-comminutable charging material, with means to generate information for the progression of the comminution process, characterized by the fact that, depending on the measured variables (M1, M2), the means acquire the machine load build-up rate as a gradient, the means differentiate between charging material that can and cannot be comminuted, and influence the kinematic progression of rotor shear operation.

18. A device according to claim 17, characterized by
a) initial means for transmitting a force (F1) derived from the machine that corresponds to the machine load,
b) second means for generating a force (F2) that counteracts force (F1),
c) third means for transmitting the pre-tensioning force (F3) derived from the initial tension, which overlaps force (F2) and counteracts force (F1), wherein
d) these means constitute a dampening system with dampening forces (F4) to generate a dampening decrement, and
e) fourth means for generating the measured variables (M1, M2) to influence the kinematic progression of machine operation.

19. A device according to claim 18 for monitoring the operation in particular of a hydraulic-drive comminution machine, preferably rotor shears, characterized by
a) a torque support (1) to absorb forces (F1) from rotational motions of the comminution machine, which is hinged to a piston rod (2) of a hydraulic cylinder (3),
b) a spring (4) to generate the force (F2),
c) at least one hydraulic connection (5) between the piston room or piston and ring room of a hydraulic cylinder (3) to a storage container (6), which can be filled if desired to bring about the respectively required initial tension (base pressure) to ensure the initial tension,
d) a hydraulic connection between the piston room or piston and ring room of the hydraulic cylinder (3) to a supply system (not shown) to set the initial tension (base pressure),
e) at least one sensor (not shown) to generate signals for transmission to an evaluator (not shown) for at least one measured variable (M1), from which at least one value is generated to change the kinematic progression of the comminution machine, and at least one other measured variable (M2), which is independent of the first or chronologically differentiated in sequence, and initially interrupts the comminution process and indicates this.

20. A device to execute the procedure according to claim 19, characterized by the fact that, to execute the reverse motion, a hydraulic cylinder is connected with the torque support (1), the lift of the hydraulic cylinder is adjustable as a function of the magnitude of the reversing angle, e.g., 30° - 60°, of a rotor of the rotor shears, wherein the pressure and/or suction line of a hydraulic drive is blocked during the reversing process, and/or positively connected with the shaft (not shown) of the rotor shears.

21. A device according to claim 17, characterized by the fact that, in rotor shears driven by a hydraulic motor (7), a pressure sensor (7.1) that detects the pressure rise and generates chronologically differentiated measured variables (M1, M2) is provided for measuring the machine load build-up rate, which is associated with a controller (7.2) to influence the kinematic progression of rotor shear operation.

22. A device according to claim 17, characterized by the fact that at least one measuring element (1.1, 1.3) for measuring the machine load is arranged at a torque support (1) for rotor shears, and connected with a measuring amplifier (1.2, 1.4).

## Revendications

1. Procédé de surveillance automatisée et asservie à la charge d'une cisaille rotative exécutant, en marche avant, un broyage et, en marche arrière, dit mouvement de renversement de marche, un triage des parties gênantes des matières chargées, pour faire la distinction entre matières chargées broyables et non-broyables et générer des informations concernant le cycle du processus de broyage, caractérisé en ce qu'en fonction de grandeurs mesurées (M1, M2, fig. 1), la somme de la vitesse de balayage de la tension de sortie de la charge de machine est calculée pour servir de gradient, sur cette base la distinction entre matières broyables et non-broyables est faite et, de là, en présence de matières broyables, l'exploitation de la machine est poursuivie, et en cas d'accumulation de matières broyables, on opère dans un premier stade une inversion de l'entraînement et, à la suite, un autre mouvement pour le broyage, le processus de broyage étant tout d'abord interrompu en présence de matières non broyables (fig. 1a).

2. Procédé selon la revendication 1, caractérisé en ce que la machine est exploitée en permanence avec une situation de charge croissante en marche avant, sans renversement de marche à partir de l'arrêt, pour finalement broyer les matières chargées ou constater (une nouvelle fois) qu'elles ne sont pas broyables et les séparer (fig. 1b).

3. Procédé selon la revendication 1, caractérisé en ce qu'à l'atteinte d'une première grandeur de mesure (fig. 2, M1) en Pmax et en cas d'accumulation de matières chargées broyables, on engage dans un premier stade une inversion de l'entraînement puis, à la suite, un autre mouvement poursuivant le broyage, pour interrompre ensuite le processus de broyage en cas de dépassement de la deuxième grandeur de mesure (M2) résultant de la présence de matières non broyables, éliminer les matières non broyables et ensuite continuer l'exploitation en mode broyage.

4. Procédé selon la revendication 1, caractérisé en ce que :
a) on tire de la machine, on mesure et on exploite au moins une force (fig. 3, F1, F2, F3, F4) correspondant à la charge de la machine,
b) à l'atteinte et/ou au surpassement de grandeurs de mesure réglables (M1, M2), le déroulement cinématique du système d'éléments de la machine est modifié, à la suite de quoi :
c) la sollicitation d'au moins un élément de la machine est calculée.

5. Procédé selon la revendication 1, caractérisé en ce que :
a) on dévie une force (F1) correspondant à la sollicitation de la cisaille rotative et à laquelle s'oppose une force (F2) à laquelle se superpose une force de précontrainte (F3), et une force d'amortissement (F4) est générée,
b) en fonction de grandeurs mesurées (M1, M2, fig. 1), la somme de la vitesse de balayage de la tension de sortie de la charge de machine est calculée pour servir de gradient, sur cette base la distinction entre matières broyables et non-broyables est faite et, de là, en présence de matières broyables, l'exploitation de la machine est poursuivie, et en cas d'accumulation de matières broyables, on opère dans un premier stade une inversion de l'entraînement et, à la suite, un autre mouvement pour le broyage, le processus de broyage étant tout d'abord interrompu en présence de matières non broyables,
c) la sollicitation d'au moins un élément de la machine broyeuse est diminuée par atténuation d'une charge du processus de broyage saccadée, due aux à-coups ou aux oscillations, qui est provoquée par les matières chargées non broyables, une précontrainte réglable dans le système d'amortissement étant assurée,
d) les grandeurs de mesure réglables dépendantes de la pression sont influencées par amortissement.

6. Procédé selon la revendication 1, caractérisé en ce qu'en présence de matières non broyables, le processus de broyage est interrompu avant le dépassement de la charge nominale.

7. Procédé selon la revendication 5, caractérisé en ce que le réglage de la précontrainte se fait en fonction de la forme, de la grandeur ou de la constitution des matières chargées devant être broyées.

8. Procédé selon la revendication 1, caractérisé en ce qu'après l'arrêt de l'entraînement, un renversement de la marche s'opère en fonction d'une valeur définie d'une troisième grandeur de mesure définie, non spécifiée, en vue du déchargement des matières non broyables.

9. Procédé selon la revendication 1, caractérisé en ce qu'après le renversement de marche, au moins un nouveau mouvement est initialisé en vue du broyage, et en ce que les matières déchargées sont réacheminées sur le processus de broyage.

10. Procédé selon la revendication 5, caractérisé en ce qu'on procède à au moins une inversion de l'entraînement lors d'un processus de broyage ultérieur.

11. Procédé selon la revendication 8 ou 10, caractérisé en ce que la troisième grandeur de mesure est formée en fonction de l'angle de rotation des arbres principaux non spécifiés de la cisaille rotative.

12. Procédé selon la revendication 8 ou 10, caractérisé en ce que la troisième grandeur de mesure est formée en fonction de la trajectoire/course.

13. Procédé selon la revendication 8 ou 10, caractérisé en ce que la grandeur de mesure est formée en fonction du temps.

14. Procédé selon la revendication 1 ou 8, caractérisé en ce qu'après le déchargement des matières non broyables, celles-ci sont éloignées du processus de broyage en fonction d'une valeur définie d'une quatrième grandeur de mesure non spécifiée.

15. Procédé selon la revendication 10, caractérisé en ce qu'après avoir inversé l'entraînement à plusieurs reprises, et si le broyage des matières chargées est infructueux, les matières chargées sont éloignées du processus de broyage en fonction d'un nombre réglable d'essais de broyage.

16. Procédé selon l'une des revendications 1 à 15, caractérisé par l'utilisation d'un programme assisté par ordinateur pour la mise en oeuvre des caractéristiques de l'invention en fonction des grandeurs de mesure de la charge de la machine, en vue de contrôler le déroulement cinématique du processus machine et du processus de broyage.

17. Equipement pour la mise en oeuvre du procédé selon la revendication 1 pour la surveillance automatisée et asservie à la charge d'une cisaille rotative exécutant, en marche avant, un broyage et, en marche arrière, dit mouvement de renversement de marche, un triage des parties gênantes des matières chargées, pour faire la distinction entre matières chargées broyables et non-broyables et générer des informations concernant le déroulement du processus de broyage, caractérisé en ce que les moyens calculent la somme de la vitesse de balayage de la tension de sortie de la charge de la machine pour servir de gradient, en fonction de grandeurs mesurées (M1, M2), et en ce que les moyens font la distinction entre matières broyables et non broyables et influencent le cycle cinématique du fonctionnement de la cisaille rotative.

18. Equipement selon la revendication 17, caractérisé par :
a) des premiers moyens transmettant une force (F1) déduite de la machine et correspondant à la charge de la machine,
b) des deuxièmes moyens générant une force (F2) qui s'oppose à la force (F1),
c) des troisièmes moyens transmettant une force de précontrainte (F3) déduite de la précontrainte, qui se superpose à la force (F2) et s'oppose à la force (F1),
d) ces moyens constituant un système d'amortissement avec des forces d'amortissement (F4) produisant un décrément de l'amortissement, et
e) des quatrièmes moyens produisant des grandeurs de mesure (M1, M2) pour influencer le cycle cinématique du fonctionnement de la machine.

19. Equipement selon la revendication 18, pour la surveillance de l'exploitation, en particulier d'une machine broyeuse à entraînement hydraulique, de préférence cisaille rotative, caractérisé par :
a) un appui dynamométrique (1) encaissant des forces (F1) résultant de mouvements de rotation de la machine broyeuse, qui est articulé à la tige de piston (2) d'un vérin hydraulique (3),
b) un ressort (4) générant la force (F2),
c) au moins un raccord hydraulique (5) entre la chambre du piston ou la chambre du piston et chambre annulaire d'un vérin hydraulique (3) et un récipient (6) du genre accumulateur qui peut être rempli optionnellement pour garantir une précontrainte (pression de base) requise pour assurer la précontrainte,
d) un raccord hydraulique entre la chambre de piston ou chambre de piston et chambre annulaire du vérin hydraulique (3) et un système d'approvisionnement non représenté, pour le réglage de la précontrainte (pression de base),
e) au moins un capteur non illustré pour générer des signaux à transmettre à un analyseur non illustré pour au moins une grandeur de mesure (M1), dont au moins une valeur est générée afin de modifier le cycle cinématique de la broyeuse, et au moins une autre grandeur de mesure (M2) qui est indépendante de la première ou chronologiquement différenciée de celle-ci, qui commence par interrompre le processus de broyage et l'indique.

20. Equipement pour la mise en oeuvre du procédé selon la revendication 19, caractérisé en ce que pour inverser le mouvement, un vérin hydraulique est raccordé à l'appui dynamométrique (1), la levée du vérin hydraulique est réglable en fonction de la grandeur de l'angle d'inversion, p.ex. 30° - 60°, d'un rotor de la cisaille rotative, la canalisation de refoulement et/ou d'aspiration d'une commande d'entraînement hydraulique étant bloquée pendant le processus d'inversion ou l'appui dynamométrique (1) étant raccordé par adhérence et/ou adaptation de forme à l'arbre non illustré de la cisaille rotative.

21. Equipement selon la revendication 17, caractérisé en ce que dans le cas d'une cisaille rotative entraînée par un moteur hydraulique (7), un capteur (7.1) détectant la montée en pression et générant des grandeurs de mesure (M1, M2) chronologiquement différenciées est prévu pour mesurer la vitesse de balayage de la tension de sortie de la charge de la machine, lequel capteur est raccordé à une commande (7.2) en vue d'influencer le cycle cinématique du fonctionnement de la cisaille rotative.

22. Equipement selon la revendication 17, caractérisé en ce que dans le cas d'une cisaille rotative montée sur un appui dynamométrique (1), au moins un élément de mesure (1.1, 1.3) est prévu pour mesurer la charge de la machine et raccordé à un amplificateur de mesure (1.2, 1.4).
